# FASCICULE DE BREVET EUROPEEN

(11) **EP 3 068 627 B1**
(45) Date de publication et mention de la délivrance du brevet: **05.06.2019**
(21) Numéro de dépôt: 14809920.3
(22) Date de dépôt: 14.11.2014
(51) Int. Cl.: B41M 1/00, B41M 3/00, B41M 3/14, B41M 5/00, B41M 5/26, B41M 5/34

(54) **PROCÉDÉ DE PERSONNALISATION VISUELLE D'UN DOCUMENT D'IDENTITÉ COMPORTANT UNE IMAGE LATENTE**
VERFAHREN ZUR VISUELLEN ANPASSUNG EINES IDENTITÄTSDOKUMENTS MIT EINEM LATENTEN BILD
METHOD FOR VISUALLY CUSTOMISING AN IDENTITY DOCUMENT COMPRISING A LATENT IMAGE

(30) Priorité: 15.11.2013 FR 1361238
(43) Date de publication de la demande: 21.09.2016
(73) Titulaire: IDEMIA France, 92400 Courbevoie (FR)
(72) Inventeur: MOREL, Yvonnic, F-92700 Colombes (FR); GAUTIER, Mickael, F-92700 Colombes (FR)
(74) Mandataire: Santarelli
(86) Numéro de dépôt international: PCT/FR2014/052903
(87) Numéro de publication internationale: WO 2015/071603

(56) Documents cités:
- EP-A1- 0 743 190
- WO-A1-2012/117169

## Description

L'invention concerne un procédé de personnalisation visuelle d'un document d'identité par personnalisation d'une image latente.

Par document d'identité, on entend ici tout document produit par un émetteur à destination d'un utilisateur pour lui permettre de justifier de son identité ; il s'agit en pratique d'un support de données, visuelles et/ou électroniques, tel qu'un passeport ou une carte d'identité, une carte d'accès à des services de soins (telle qu'une carte Vitale® en France) ou d'accès à des services financiers (carte de crédit) ou de communication (carte de téléphone, voire cartes SIM, voire mini-SIM ou similaires) ou à tout autre type de services (abonnements divers, par exemple à des activités sportives).

Un tel document d'identité doit pouvoir comporter des données personnelles, spécifiques de son utilisateur, par exemple une information visuelle telle qu'une photo représentant aussi fidèlement que possible cet utilisateur ; il peut en outre être souhaitable de permettre à cet utilisateur de choisir une apparence particulière même lorsqu'il ne s'agit pas d'un caractère visuel unique à cette carte (par exemple par choix d'une image parmi une liste limitée d'images possibles). Une telle personnalisation visuelle peut être faite lors de l'élaboration du document lui-même, mais on comprend l'intérêt qu'il y a à pouvoir procéder à une telle personnalisation à une étape aussi tardive que possible, donc aussi près que possible de la remise de ce document à son utilisateur.

On connait à ce propos une technique (voir notamment les documents WO-2011/124774 et WO-2013/093230) selon laquelle la fabrication des documents comporte une étape de formation d'une image latente surmontée d'une couche transparente de protection mécanique, constituée d'un réseau homogène de zones élémentaires ayant respectivement des couleurs différentes choisies au sein d'un petit nombre de couleurs possibles (en pratique trois couleurs primaires (il peut s'agir du bleu, du jaune et du rouge, ou du triplet connu sous l'acronyme RVB (rouge, vert et bleu)), et du blanc) ; à l'état latent, la répartition homogène des zones de chaque couleur se traduit par le fait que l'image latente a une apparence neutre, proche du blanc et sans motif décelable ; la couche transparente de protection mécanique a pour effet d'empêcher que les opérations de manutention du document puissent altérer l'image latente, puis que l'image obtenue par personnalisation puisse ensuite être modifiée facilement. Lorsqu'une personnalisation du document est souhaitée, certaines des zones du réseau sont soumises à un traitement plus ou moins important d'assombrissement (voire de noircissement), de manière à former une image particulière comportant des variations locales d'intensité suivant chacune des couleurs initiales ; un tel assombrissement peut être effectué par effet thermique local, ou par effet photosensible local, ce qui est compatible avec l'existence de la couche transparente de protection (le matériau dans lequel sont formées les diverses zones est choisi en fonction de la technique utilisée pour les assombrir) ; en pratique cet assombrissement est obtenu par carbonisation totale ou partielle de chacune des zones élémentaires concernées, typiquement par application d'un faisceau laser ; les couleurs choisies pour les zones élémentaires sont avantageusement choisies comme étant réfléchissantes de manière à favoriser ultérieurement un contraste entre les zones assombries et les zones intactes.

En fait, les documents précités mentionnent que l'assombrissement peut se faire, selon les cas, à l'endroit même où se trouvent les zones élémentaires, ou au-dessus de celles-ci, dans la couche transparente de protection, voire en dessous de celles-ci.

Les zones élémentaires sont regroupées en lots comportant au moins une zone de chaque couleur (y compris le blanc) et on associe un pixel de l'image de personnalisation à former à un tel lot ; dans les documents précités, chaque zone élémentaire est appelée « sous-pixel ».

Il faut noter que cette technique permet la formation d'une image latente sur une grande variété de surfaces, planes, courbes, voire une surface comportant localement des reliefs.

On comprend que les niveaux possibles d'assombrissement dépendent de la surface élémentaire que l'on peut choisir d'assombrir, ou non, au sein d'une zone élémentaire ; à titre d'exemple, pour une zone élémentaire carrée de 16 microns de côté, un laser permet lors d'un impact de noircir, ou non, des surfaces élémentaires de l'ordre d'un micron de diamètre ; il en découle que l'on peut définir 256 niveaux d'assombrissement de cette zone élémentaire, ce qui revient à dire que le pixel correspondant peut être codé sur un octet (plus le nombre de bits affecté à chaque pixel est élevé, plus l'image de personnalisation pourra avoir un nombre important de nuances d'assombrissement).

Deux grandes catégories de réseaux de zones élémentaires sont envisageables, à savoir les réseaux où les sous-pixels d'un lot sont massifs, regroupés en un carré (voire en un rectangle, ou en hexagone, en fonction du nombre de zones élémentaires de chaque couleur), et les réseaux où les pixels d'un lot sont regroupés suivant un segment (perpendiculairement aux lignes continues de traçage ; on comprend qu'un réseau à lots en segments est plus facile à former qu'un réseau à lots massifs (en carrés ou rectangles), puisqu'il suffit de tracer des lignes continues parallèles à la direction de traçage des zones élémentaires ; en particulier, la technique d'impression offset permet de tracer bien plus facilement des lignes que des zones isolées.

Par ailleurs, plutôt que d'avoir des lasers ayant une résolution de l'ordre du micron (c'est-à-dire permettant de noircir, ou non, des zones de l'ordre du micron), il peut être souhaité d'utiliser des lasers ayant des faisceaux plus larges, dont les impacts auprès des réseaux de zones élémentaires sont typiquement de l'ordre de quelques dizaines de microns de diamètre, mais dont la puissance peut être modulée.

Toutefois, une difficulté provient de ce que les techniques permettant de tracer des lignes pour un coût sensiblement plus faible que pour le traçage de zones isolées ne permettent en pratique de tracer que des lignes de largeur très supérieure aux dimensions de tels impacts ; en particulier les limitations techniques liées à l'impression offset imposent que la largeur des lignes pouvant être tracées est comprise entre 50 et 130 microns environ, ce qui représente au moins deux fois le diamètre des impacts pouvant être obtenus avec des lasers de performances moyennes. Si l'on choisit d'augmenter en conséquence le diamètre des impacts laser, on réduit en conséquence la résolution d'impression parallèlement aux lignes ; c'est pourquoi il semble préférable d'accepter de générer plusieurs impacts dans la largeur des lignes ainsi tracées et, puisque ces impacts correspondent un pixel de l'image à tracer, les impacts formés en travers d'une ligne sont identiques. La résolution de l'image formée est alors bien meilleure parallèlement aux lignes que transversalement à celles-ci.

De même, lorsque l'image latente est formée de zones massives (et non pas de lignes ou colonnes), il peut être fréquent que les dimensions de ces zones soient supérieures à celles des impacts pouvant être obtenus de sorte qu'il faut accepter de générer plusieurs impacts identiques suivant les deux dimensions de ces zones massives. Un autre procédé conventionnel pour personnaliser un document d'identité est connu du document WO2012/117169A1.

L'invention a pour objet un procédé de personnalisation d'une image latente présente dans un document d'identité, qui permette une bonne résolution dans au moins deux directions, même lorsque les zones élémentaires de chaque couleur sont formées en lignes parallèles.

L'invention propose à cet effet un procédé de personnalisation visuelle d'un document d'identité comportant une image latente formée d'un réseau de portions monocolores répartis en une succession de groupes de portions monocolores identiques, selon lequel, pour chaque pixel d'une image de personnalisation à former sur l'image latente, on définit un segment s'étendant sur l'une desdites groupes de portions monocolores, chaque segment étant formé de zones élémentaires dans lesquelles on peut générer un assombrissement avec un niveau choisi parmi une pluralité de niveaux possibles d'assombrissement en sorte d'altérer localement l'apparence du réseau de manière à reproduire dans ce segment ladite couleur du pixel de l'image de personnalisation, caractérisé en ce que, les portions ayant une dimension représentant au maximum un multiple de la dimension moyenne de ces zones élémentaires, on génère dans certains au moins des segments, des niveaux successifs d'assombrissement qui sont respectivement définis par un pixel de l'image à reproduire et par au moins un pixel adjacent dans cette image à reproduire dans une position donnée.

De manière préférée, le réseau de portion correspond à des colonnes.

De manière également préférée, la génération d'un niveau d'assombrissement est faite au moyen d'un laser. En variante, la génération d'un niveau d'assombrissement dans une zone élémentaire est effectuée par assombrissement de la totalité de cette zone avec ledit niveau d'assombrissement.

De manière avantageuse, la génération d'un niveau d'assombrissement dans une zone élémentaire est effectuée par assombrissement avec un niveau prédéterminé d'une fraction de la surface de cette zone élémentaire correspondant au rapport entre le niveau d'assombrissement voulu et ledit niveau prédéterminé.

De manière préférée, chaque portion monocolore a au moins une largeur et/ou une longueur conformée pour recevoir un multiple de zones élémentaires.

De manière avantageuse, on génère dans chacun des segments, en travers des portions monocolores, des niveaux successifs d'assombrissement qui sont respectivement définis par un pixel de l'image à reproduire et par au moins un pixel adjacent dans cette image à reproduire dans une position donnée.

De manière préférée, l'image latente est formée sous une couche externe transparente.

De manière avantageuse, l'image latente est formée entre une couche externe transparente et une couche sous-jacente transparente, ces deux couches s'étendant sur une couche portant un élément visuel.

De manière préférée, chaque groupe de portions monocolores comporte trois portions dont les couleurs respectives sont choisies de manière à permettre, conjointement, de reproduire chaque couleur possible pour les pixels de l'image de personnalisation, et une portion blanche.

L'invention propose en outre un document pouvant être obtenu par le procédé du type précité ; en particulier elle propose un document d'identité adapté à être produit par le procédé, comportant un réseau de portions monocolores réparties en une succession de groupes de portions monocolores identiques, et comportant auprès de ce réseau une pluralité de segments s'étendant sur l'un desdits groupes de portions monocolores en étant formés de zones élémentaires dans lesquelles sont générées des niveaux d'assombrissement en sorte d'altérer localement l'apparence du réseau de manière à faire apparaître une image de personnalisation, chaque niveau d'assombrissement étant choisi au sein d'une pluralité de niveaux possibles d'assombrissement, les niveaux d'assombrissement d'au moins certains des segments variant au travers de certaines des portions monocolores traversées par ces segments.

De manière préférée, les niveaux d'assombrissement d'au moins une série de segments sont tels que les premières zones élémentaires au travers de chaque portion monocolore d'un segment ont des niveaux d'assombrissement égaux à ceux des secondes zones élémentaires de chaque portion monocolore d'un segment adjacent.

Des objets, caractéristiques et avantages de l'invention ressortent de la description qui suit, donnée à titre illustratif non limitatif, en regard du dessin annexé sur lequel :
- La figure 1 est une vue en coupe d'un document d'identité conforme à l'invention, et
- La figure 2 est une vue de dessus d'une sélection de pixels réalisés sur le document de la figure 1, en trois régions de résolutions différentes.

La figure 1 représente en coupe partielle un document d'identité conforme à l'invention ; il peut s'agir notamment d'un document au format d'une carte de crédit ou une carte d'identité.

Ce document comporte ici un coeur entre deux couches protectrices. Plus précisément, ce document comporte une couche externe supérieure 2 surmontant une couche sous-jacente 3, une couche supérieure de coeur 4 et une couche inférieure de coeur 5, une couche externe inférieure 7 longeant une couche sous-jacente 6.

Les couches de coeur 4 et 5 (qui pourraient être remplacées par une couche de coeur ou, au contraire, être remplacées par un plus grand nombre de couches) sont ici opaques, en pratique de couleur blanche, par exemple du polycarbonate ; elles ont ici une épaisseur comprise entre 100 et 300 microns ; elles ont avantageusement une même épaisseur ; l'épaisseur globale de ces couches 4 et 5 est avantageusement comprise entre 300 et 500 microns. L'une de ces couches (voire les deux) peut porter un élément visuel sur sa face opposée à l'autre couche de coeur, par exemple des éléments alphanumériques identifiant le porteur, ou l'émetteur du document.

La couche externe supérieure 2 est transparente, c'est-à-dire que son épaisseur et son matériau constitutif permet un accès visuel à au moins ce qui est situé sous elle ; de préférence, la couche sous-jacente supérieure 3 est également transparente (notamment lorsque des éléments visuels sont formés sur la couche de coeur 4). Entre ces couches est formée une image latente 1, en pratique sur une partie seulement de la couche sous-jacente ; en variante, l'image latente est formée sur la face inférieure de la couche externe de protection, ou est formée sur une fine couche pris en sandwich entre ces couches 2 et 3. La formation d'une telle image latente est connue en soi (voir les documents WO-2011/124774 et WO-2013/093230) et ne sera pas décrite ici plus en détail.

Au moins l'une des couches 2 ou 3 est formée d'un matériau pouvant être localement assombri, par effet thermique ou autre (photochromique ou équivalent) ; il s'agit avantageusement d'un matériau pouvant être localement assombri par un impact laser, ce qui est exprimé en disant que ce matériau est lasérisable (voir également les documents cités ci-dessus). Dans un mode de réalisation simple, au moins la couche 2 est lasérisable (c'est-à-dire que des zones vont pouvoir être assombries dans cette zone, sur (ou au-dessus) de l'image latente 1. Ces couches 2 et 3 sont avantageusement des feuilles en polycarbonate transparent d'épaisseur comprises entre 20 et 150 microns (pour une épaisseur globale avantageusement comprise entre 100 et 200 microns) ; leurs épaisseurs respectives peuvent être égales, mais il peut être préféré qu'elles soient différentes, notamment si l'on souhaite donner l'impression que l'image latente est au même niveau que le visuel formé sur la couche de coeur, ou au contraire que cette image latente est située clairement à un niveau supérieur à celui de ce visuel.

Les couches inférieures 6 et 7 peuvent être en tous matériaux appropriés, en toutes épaisseurs appropriées, en fonction des besoins. Elles peuvent être transparentes, par symétrie avec les couches supérieures ; par simplicité, les matériaux et/ou les épaisseurs de ces couches sont avantageusement choisies comme étant les mêmes que pour les couches 2 et 3.

On comprend qu'il peut y avoir plusieurs images latentes sur le document considéré, sur la même face, voire sur les deux faces du document.

L'image latente 1 a une épaisseur qui est déterminée par la technique utilisée pour la former ; il s'agit en pratique d'une épaisseur comprise entre 1 et 10 microns environ.

Elle est avantageusement formée d'un réseau de lignes parallèles, de préférence droites. A la figure 2, ces lignes sont verticales et sont désignées par C1, C2, C3 ou C4. Ce réseau de lignes est régulier en ce sens que les lignes se succèdent dans le même ordre, par série C1-C2-C3-C4.

Ces séries sont ici au nombre de quatre lignes ; en effet, il suffit en pratique de trois couleurs pour générer, par combinaison, n'importe quelle autre couleur ; on connaît notamment le triplet jaune-bleu-rouge (plus précisément, le triplet jaune-cyan-magenta), ainsi que le triplet rouge-vert-bleu) ; toutefois, il se révèle souvent utile d'ajouter la couleur blanche. En d'autres termes, le nombre de lignes par série est avantageusement de trois ou quatre.

La personnalisation de l'image latente consiste à assombrir localement des zones de ces lignes, des segments s'étendant en travers d'une série de lignes permettant de définir un pixel d'une image à former.

L'assombrissement d'une zone peut se faire par application d'un impact laser avec une puissance correspondant au degré d'assombrissement souhaité ; en variante, le laser a un faisceau très fin et permet d'assombrir jusqu'à un niveau donné une fraction plus ou moins importante de la zone colorée élémentaire considérée.

Un impact laser désigne ici une zone élémentaire qu'un laser peut assombrir avec un nombre de niveaux intermédiaires voulus entre l'absence d'assombrissement et un assombrissement total (correspondant au fait que la totalité de la zone a été soumise à la puissance maximale du laser). On comprend qu'un impact laser de 10% peut correspondre aussi bien à un impact touchant la totalité de la surface de la zone élémentaire avec un puissance de 10% du maximum, qu'à un impact limité à 10% de la même surface élémentaire avec 100% de la puissance maximale.

Dans la suite, on considérera des impacts laser couvrant la totalité d'une zone élémentaire colorée, avec des puissances choisies en fonction du degré d'assombrissement souhaité, mais on comprendra que les commentaires qui suivent s'appliquent également au cas d'un assombrissement donné d'une fraction plus ou moins importante d'une zone élémentaire colorée.

On considérera en outre que les couleurs se suivent de gauche à droite dans l'ordre suivant : C1=cyan, C2=magenta, C3=jaune et C4=blanc.

Si l'on revient à la figure 2, on observe que la largeur de chaque ligne verticale correspond à environ le double du diamètre d'un impact laser ; pour neutraliser une couleur dans un segment donné, il faut donc deux impacts laser. A titre d'exemple, le segment S1 correspond à un cas où la couleur C2 a été neutralisée ; la couleur résultante est un vert clair.

Si l'on considère le segment S2, c'est la colonne C3 qui est neutralisée par deux impacts laser, ce qui donne du rouge. Le segment S3, où les colonnes C1 et C2 sont neutralisées donne un jaune-marron et le segment S4, ou les quatre colonnes sont neutralisées, correspond à du noir.

Il peut y avoir un grand nombre de niveaux possibles quant à l'assombrissement de chaque impact laser ; dans l'exemple décrit dans la suite, il y a quatre niveaux (ce qui peut se coder sur deux bits) : un niveau sans assombrissement (c'est le cas de la colonne C4 dans le segment S5), un faible niveau d'assombrissement (c'est le cas de la colonne C3 dans ce segment S5), un niveau élevé d'assombrissement (c'est le cas de la colonne C2 du segment S5) et un niveau maximum d'assombrissement (c'est le cas de la colonne C1 du segment S5.

On voit que les segments S5 à S7 sont définis par l'un ou l'autre des niveaux d'assombrissement appliqués à chacune des couleurs. Puisque chaque segment correspond à un pixel donné de l'image à former dans l'image latente, à chaque couleur est associé un niveau d'assombrissement donné, et donc deux impacts laser générés avec la même puissance.

Cela peut donner toute satisfaction pour la formation de zones massives au sein de l'image à former ; toutefois, cela peut conduire à un manque de résolution dans des détails, transversalement aux lignes de couleur.

Dans un tel cas, l'invention enseigne de renoncer à l'association entre les segments et les pixels, et d'accepter, au moins à l'emplacement de détails méritant une bonne résolution, de définir chaque segment en fonction de plusieurs pixels de l'image à former ; cela permet de rapprocher la résolution de l'image, dans la direction transversale aux lignes de couleur, de la résolution parallèlement à ces lignes de couleur.

Plus précisément, si l'on considère le segment S8, on constate qu'il est formé d'impacts pouvant être différents ; en fait, ce segment est formé d'impacts déduits de deux pixels adjacents de l'image à former. On note ainsi que la colonne C1 de S8 comporte un impact identique aux impacts de la colonne C1 de S5 et un impact identique à ceux de la colonne de S6, que la colonne C2 comporte un impact identique à ceux de la colonne C2 de S5 et un impact identique à ceux de la colonne C2 de S6, et ainsi de suite.

De même, si l'on considère le segment S9, on constate qu'il est formé d'impacts pouvant être différents ; en fait, ce segment est formé d'impacts déduits de deux pixels adjacents de l'image à former. On note ainsi que la colonne C1 de S9 comporte un impact identique aux impacts de la colonne C1 de S6 et un impact identique à ceux de la colonne de S7, que la colonne C2 comporte un impact identique à ceux de la colonne C2 de S6 et un impact identique à ceux de la colonne C2 de S7, et ainsi de suite. Le segment situé à droite du segment S9 serait à son tour formé, pour chaque couleur, d"une combinaison d'impacts identiques à ceux du segment S7 et de celui situé à sa droite.

Si, pour reproduire une série de pixels identiques à ceux reproduits par les segments S5, S6, S7,..., on génère le segment S8 (au lieu du segment S5), le segment S9 (au lieu du segment S6), et ainsi de suite, on obtient une image similaire à celle formée par les segments S5, S6, etc. dont la résolution est localement bien meilleure transversalement aux colonnes de couleur.

Dans cette figure 2, il y a donc des zones où il y, ou non, assombrissement d'une colonne de couleur (segments S1 à S4), des zones où il y a assombrissement d'une colonne de couleur par un doublon d'impacts générés avec une même puissance (segments S5 à S7), et des zones où l'assombrissement d'une colonne de couleur peut varier dans sa largeur, par génération d'impacts de puissances différentes, là où on souhaite augmenter la résolution transversalement aux colonnes de couleur.

Ainsi, selon l'invention, on part d'un document d'identité comportant initialement une image latente formée d'un réseau régulier de colonnes monocolores C1-C4 s'étendant suivant une direction donnée (ici verticalement) et réparties en une succession de groupes de colonnes monocolores identiques (C1-C4, C1-C4, C1-C4...); on définit pour chaque pixel d'une image de personnalisation à former sur l'image latente, transversalement à la direction des colonnes, un segment s'étendant transversalement sur l'un desdits groupes de colonnes monocolores, chaque segment étant formé de zones élémentaires dans lesquelles on sait générer un assombrissement avec un niveau choisi parmi une pluralité de niveaux possibles d'assombrissement en sorte d'altérer localement l'apparence du réseau de manière à reproduire dans ce segment ladite couleur du pixel de l'image de personnalisation, conformément à une table préétablie de correspondance entre chaque couleur et les niveaux d'assombrissement à générer sur chaque colonne monocolore ; les colonnes ont une largeur représentant un multiple de la dimension moyenne de ces zones élémentaires (il s'agit en pratique de zones massives ayant un facteur de forme de l'ordre de 1) ; on génère dans certains au moins des segments, en travers des colonnes monocolores, des niveaux successifs d'assombrissement qui sont respectivement définis par un pixel de l'image à reproduire et par au moins un pixel adjacent dans cette image à reproduire dans une position donnée. Ainsi, les niveaux d'assombrissement au travers d'une colonne monocolore ne sont pas systématiquement identiques, même si cela est possible lorsque la table de correspondance affecte à une couleur donnée des niveaux d'assombrissement identiques pour des pixels adjacents.

De manière avantageuse, chaque segment de l'image est formé par combinaison des impacts correspondants à deux pixels adjacents.

Dans l'hypothèse où la largeur des colonnes de couleur serait un plus grand multiple du diamètre des impacts laser (où des zones élémentaires dont on peut faire varier l'assombrissement), chaque segment serait formé d'une combinaison d'un nombre égal de pixels adjacents dans l'image à reproduire.

Lorsque la largeur d'une colonne correspond à un faible nombre de fois (par exemple deux ou trois fois) le diamètre d'un impact laser, les pixels adjacents à prendre en considération dans l'image à reproduire peuvent être situés perpendiculairement à la direction des colonnes ; lorsque le nombre est supérieur à deux, les pixels à prendre en considération peuvent être situés de part et d'autre du pixel à reproduire (ainsi, si la largeur des colonnes valait trois fois le diamètre des impacts laser, un segment analogue à S9 pourrait comporter, en travers de chaque colonne de couleur, un impact identique à ceux de la même couleur dans S5, un impact identique à ceux de la même couleur dans S6 et un impact identique à ceux de la même couleur dans S7).

En pratique il est à la portée de l'opérateur du laser d'ajuster le diamètre des impacts à un sous-multiple de la largeur de chaque colonne de couleur.

Ce qui a été décrit à propos de la figure 2 se généralise à un quelconque nombre de niveaux d'assombrissements possibles pour chaque couleur de chaque série. Toutefois d'autres modalités de construction des pixels tracés sont possibles.

Un travail de calcul d'une base colorimétrique est avantageusement établi en amont, avant de procéder à la moindre personnalisation. L'analyse de chaque nuance à obtenir peut se faire par décomposition sur trois couleurs (par exemple le rouge, le vert et le bleu, d'où une combinaison RVB, en abrégé), et la base colorimétrique sert à lui faire correspondre une combinaison des couleurs dont sont constituées les colonnes de l'image latente.

Si chaque couleur de base peut se coder sur un octet, on a 255*255*255 combinaisons de RVB possible en entrée (16 581 375 couleurs possibles), autant de combinaisons possibles de tirs sur les lignes de couleurs CMYW pour obtenir une couleur.

Si l'on prend par exemple les valeurs souhaitées suivantes (avec un maximum de 255), et leurs degrés correspondants d'assombrissement à effectuer pour obtenir ces valeurs :

| | R | V | B | C1 | C2 | C3 | C4 |
|---|---|---|---|---|---|---|---|
| Pixel 1 | 100 | 150 | 170 | 13 | 128 | 217 | 64 |
| Pixel 2 | 0 | 100 | 240 | 89 | 217 | 255 | 191 |

La séquence envoyée au laser, conformément à la solution connue, peut donc être représentée par les doublons suivants, en désignant par C1 (P1) la valeur du pixel P1 de l'image d'origine pour la couleur C1, et ainsi de suite, et C1(p1) la valeur du pixel p1 de l'image à tracer pour l'un des impacts de la couleur C1, et ainsi de suite :

| | | | | | | | | | | | | | | | |
|---|---|---|---|---|---|---|---|---|---|---|---|---|---|---|---|
| C1(p1) | C1(p1) | C2(p1) | C2(p1) | C3(p1) | C3(p1) | 34(p1)) | C4(p1) | C1(p2) | C1(p2) | C2(p2) | C2(p2) | C3(p2) | C3(p2) | C4(p2) | C4(p2) |
| C1(P1) | C1(P1) | C2(P1) | C2(P1) | C3(P1) | C3(P1) | C4(P1) | C4(P1) | C1(P2) | C1(P2) | C2(P2) | C2(P2) | C3(P2) | C3(P2) | C4(P2) | C4(P2 |
| 13 | 13 | 128 | 128 | 217 | 217 | 64 | 64 | 89 | 89 | 217 | 217 | 255 | 255 | 191 | 191 |

Toutefois, conformément à l'invention, chaque série de huit impulsions n'est pas formée de doublons correspondant à la couleur visée pour un pixel donné ; il a été proposé à propos de la figure 2 que chaque série de huit impulsions soit formée par une alternance d'impacts correspondant au pixel visé et d'impacts correspondant au pixel adjacent. En variante, chaque série est formée par une succession d'impacts correspondant à une paire de pixels successifs différents de ceux utilisés pour former le pixel précédent ; ainsi selon cet autre exemple de mise en oeuvre de l'invention, la séquence envoyée au laser sera :

| | | | | | | | | | | | | | | | |
|---|---|---|---|---|---|---|---|---|---|---|---|---|---|---|---|
| C1(p1) | C1(p1) | C2(p1) | C2(p1) | C3(p1) | C3(p1) | C4(p1) | C4(p1) | C1(p2) | C1(p2) | C2(p2) | C2(p2) | C3(p2) | C3(p2) | C4(p2) | C4(p2) |
| C1(P1) | C1(P2) | C2(P1) | C2(P2) | C3(P1) | C3(P2) | C4(P1) | C4(P2) | C1(P3) | C1(P4) | C2(P3) | C2(P4) | C3(P3) | C3(P4) | C4(P3) | C4(P4) |
| 13 | 89 | 128 | 217 | 217 | 255 | 64 | 191 | ? | ? | ? | ? | ? | ? | ? | ? |

où les points d'interrogations sont à remplacer par les valeurs correspondant respectivement au troisième pixel et au quatrième pixel à reproduire dans l'image considérée.

Il est à la portée de l'homme de métier de modifier en conséquence la décomposition en pixels de l'image à reproduire et donc le fichier de données à utiliser pour commander les impacts.

Ce qui vient d'être décrit à propos de la combinaison de deux pixels de l'image à reproduire pour tracer les pixels de l'image tracée, que ce soit de manière glissante (chaque pixel de l'image à reproduire étant pris en considération pour tracer deux pixels de l'image tracée) ou non (chaque pixel de l'image à reproduire n'étant pris en considération, avec un autre pixel, que pour tracer un seul pixel de l'image tracée) se généralise à d'autres nombres de pixels pris en combinaison.

Ainsi, selon un autre mode de réalisation de l'invention, chaque série de huit impulsions est non pas formée de doublons correspondant à la couleur visée pour un pixel donné mais est formé par une série d'impacts correspondant au pixel visé et d'impacts correspondant aux pixels adjacents ; dans une première forme de mise en oeuvre, chaque pixel de l'image tracée est tracé à partir de huit pixels de l'image à reproduire (P1 à P8) tandis que le pixel suivant dans la direction considérée étant tracé à partir d'une série de huit pixels reprenant une partie des pixels utilisés pour le premier pixel (c'est-à-dire les pixels P2 à P9) ; toutefois selon une autre forme de mise en oeuvre, la séquence envoyé au laser sera :

| | | | | | | | | | | | | | | | |
|---|---|---|---|---|---|---|---|---|---|---|---|---|---|---|---|
| C1(p1) | C1(p1) | C2(p1) | C2(p1) | C3(p1) | C3(p1) | C4(p1) | C4(p1) | C1(p2) | C1(p2) | C2(p2) | C2(p2) | C3(p2) | C3(p2) | C4(p2) | C4(p2) |
| C1(P1) | C1(P2) | C2(P3) | C2(P4) | C3(P5) | C3(P6) | C4(P7) | C4(P8) | C1(P9) | C1(P10) | C2(P11) | C2(P12) | C3(P13) | C3(P14) | C4(P15) | C4(P16) |

Comme précédemment, il est à la portée de l'homme de métier de modifier en conséquence la décomposition en pixels de l'image à reproduire et donc le fichier des données à utiliser pour le traçage de l'image souhaitée sur l'image latente.

On comprend qu'ainsi, on améliore la résolution sans altérer le rendu colorimétrique de l'image.

Comme indiqué ci-dessus, le document d'identité considéré peut être une carte de crédit, un passe pour pénétrer dans des locaux, une carte nationale d'identité délivrée par l'état de résidence, un permis de conduire, une carte d'accès à des soins ou à des services à la personne, un passe pour pénétrer dans des locaux ou dans des moyens de transport...

Selon la technique utilisée pour tracer les colonnes monocolores de l'image latente, et selon les besoins, il peut être utile de générer 2, 3, voire 4 impacts laser (au-delà, bien que l'invention puisse encore être mise en pratique, il semble préférable d'augmenter la taille des impacts) ; et les pixels adjacents pris en considération peuvent être, en complément du pixel correspondant au pixel de l'image à reproduire, le pixel précédent, ou le pixel suivant (voire les deux).

Le nombre et le matériau constitutif des diverses couches peut être modifié. Ainsi il peut ne pas y avoir de couches à l'arrière du document, ou y avoir qu'une seule couche ; de même il peut n'y avoir qu'une seule couche de coeur, voire une seule couche supérieure (si l'image latente est formée sensiblement au niveau de la surface de la couche de coeur. Au lieu d'être opaques, les couches de coeur peuvent être elles aussi transparentes. En ce qui concerne les matériaux utilisés, il peut s'agir de polycarbonate, mais aussi de PETF, de PEC, de PVC etc.

Le nombre de lignes monocolores dans chaque série du réseau peut être limité à deux, voire être de quatre (voire plus), avec ou sans blanc (c'est-à-dire, avec ou sans colonnes non-imprimées), sous réserve d'avoir établi des tables colorimétriques permettant la correspondance avec les couleurs à reproduire. Parmi les couleurs utilisées, il y a souvent du bleu et du rouge, mais la troisième couleur peut être, selon les cas, du jaune ou du vert, mais d'autres combinaisons peuvent être préférées selon les besoins.

La description qui précède a été présentée dans le cas d'une personnalisation par laser d'une image latente située à une certaine distance sous la face libre d'un document d'identité ; en variante l'invention s'applique aussi à des cas où le réseau de colonnes monocolores n'est pas recouvert par une couche transparente de protection ; dans un tel cas, l'assombrissement de telle ou telle zone du réseau peut se faire par une technique d'impression telle que la dépose d'une goutte d'encre (jet d'encre) ou par dépôt d'une résine opaque (par exemple par transfert thermique) ; la taille de la zone élémentaire d'assombrissement étant alors définie par la taille des gouttes d'encre ou des gouttes de résine.

Il est à noter qu'un document d'identité qui a été personnalisé par le procédé de l'invention se reconnait (un simple microscope peut suffire) par le fait que des colonnes monocolores de l'image latente initiale comportent, en travers de leur largeur, des différences d'assombrissement.

En outre, lorsque le nombre de segments où l'invention est appliquée est suffisant, on peut noter sur un tel document d'identité que les niveaux d'assombrissement d'au moins une série de segments sont tels que les premières zones élémentaires au travers de chaque colonne monocolore d'un segment ont des niveaux d'assombrissement égaux à ceux des secondes zones élémentaires de chaque colonne monocolore d'un segment adjacent (voir la séquence particulière décrite ci-dessus).

Il est à noter que la régularité des zones ou portions monocolores n'est pas une nécessité, compte tenu de ce que les images à reproduire peuvent impliquer très différemment les couleurs disponibles (à titre d'exemple le bleu est peu utile pour la reproduction de visages). De même le fait que les dimensions des colonnes ou des zones massives (auquel cas on a deux dimensions perpendiculaires) soient des multiples des dimensions des zones élémentaires n'est pas non plus une nécessité, dans la mesure où il peut aisément être pris en considération, dans la définition des données de traçage, que certains impacts peuvent affecter simultanément des zones adjacentes. On peut envisager un chevauchement des zones élémentaires.

## Revendications

1. Procédé de personnalisation visuelle d'un document d'identité comportant une image latente formée d'un réseau de portions monocolores répartis en une succession de groupes de portions monocolores identiques, selon lequel, pour chaque pixel d'une image de personnalisation à former sur l'image latente, on définit un segment s'étendant sur l'une desdites groupes de portions monocolores, chaque segment étant formé de zones élémentaires dans lesquelles on peut générer un assombrissement avec un niveau choisi parmi une pluralité de niveaux possibles d'assombrissement en sorte d'altérer localement l'apparence du réseau de manière à reproduire dans ce segment ladite couleur du pixel de l'image de personnalisation, **caractérisé en ce que**, les portions ayant une dimension représentant au maximum un multiple de la dimension moyenne de ces zones élémentaires, on génère dans certains au moins des segments, des niveaux successifs d'assombrissement qui sont respectivement définis par un pixel de l'image à reproduire et par au moins un pixel adjacent dans cette image à reproduire dans une position donnée.

2. Procédé selon la revendication 1, dans lequel le réseau de portion correspond à des colonnes.

3. Procédé selon la revendication 1 ou la revendication 2, selon lequel la génération d'un niveau d'assombrissement est faite au moyen d'un laser.

4. Procédé selon l'une quelconque des revendications 1 à 3, dans lequel la génération d'un niveau d'assombrissement dans une zone élémentaire est effectuée par assombrissement de la totalité de cette zone avec ledit niveau d'assombrissement.

5. Procédé selon l'une quelconque des revendications 1 à 3, dans lequel la génération d'un niveau d'assombrissement dans une zone élémentaire est effectuée par assombrissement avec un niveau prédéterminé d'une fraction de la surface de cette zone élémentaire correspondant au rapport entre le niveau d'assombrissement voulu et ledit niveau prédéterminé.

6. Procédé selon l'une quelconque des revendications 1 à 5, dans lequel chaque portion monocolore a au moins une largeur et/ou une longueur conformée pour recevoir un multiple de zones élémentaires.

7. Procédé selon l'une quelconque des revendications 1 à 6, dans lequel on génère dans chacun des segments, en travers des portions monocolores, des niveaux successifs d'assombrissement qui sont respectivement définis par un pixel de l'image à reproduire et par au moins un pixel adjacent dans cette image à reproduire dans une position donnée.

8. Procédé selon l'une quelconque des revendications 1 à 7, dans lequel l'image latente est formée sous une couche externe transparente.

9. Procédé selon l'une quelconque des revendications 1 à 7, dans lequel l'image latente est formée entre une couche externe transparente et une couche sous-jacente transparente, ces deux couches s'étendant sur une couche portant un élément visuel.

10. Procédé selon l'une quelconque des revendications 1 à 9, dans lequel chaque groupe de portions monocolores comporte trois portions dont les couleurs respectives sont choisies de manière à permettre, conjointement, de reproduire chaque couleur possible pour les pixels de l'image de personnalisation, et une portion blanche.

11. Document d'identité personnalisé obtenu par le procédé selon l'une quelconque des revendications 1 à 10.

12. Document d'identité personnalisé comportant un réseau de portions monocolores réparties en une succession de groupes de portions monocolores identiques, et comportant auprès de ce réseau une pluralité de segments s'étendant sur l'un desdits groupes de portions monocolores en étant formés de zones élémentaires dans lesquelles sont générées des niveaux d'assombrissement en sorte d'altérer localement l'apparence du réseau de manière à faire apparaître une image de personnalisation, chaque niveau d'assombrissement étant choisi au sein d'une pluralité de niveaux possibles d'assombrissement, les niveaux d'assombrissement d'au moins certains des segments variant au travers de certaines des portions monocolores traversées par ce segments.

13. Document d'identité selon la revendication 11 ou la revendication 12, dans lequel les niveaux d'assombrissement d'au moins une série de segments sont tels que les premières zones élémentaires au travers de chaque portion monocolore d'un segment ont des niveaux d'assombrissement égaux à ceux des secondes zones élémentaires de chaque portion monocolore d'un segment adjacent.

## Patentansprüche

1. Verfahren zur visuellen Personalisierung eines Identitätsdokuments, das ein latentes Bild aufweist, das von einem Netz von einfarbigen Abschnitten gebildet wird, die in einer Folge von Gruppen von identischen einfarbigen Abschnitten verteilt sind, gemäß welchem für jedes Pixel eines Personalisierungsbildes, das auf dem latenten Bild gebildet werden soll, ein Segment definiert wird, das sich auf einer der Gruppen von einfarbigen Abschnitten erstreckt, wobei jedes Segment von elementaren Bereichen gebildet wird, in welchen eine Dunkelfärbung mit einem Grad erzeugt werden kann, der aus mehreren möglichen Graden der Dunkelfärbung ausgewählt ist, um so das Aussehen des Netzes lokal zu verändern, um in diesem Segment die Farbe des Pixels des Personalisierungsbildes zu reproduzieren, **dadurch gekennzeichnet, dass**, wenn die Abschnitte eine Abmessung haben, die höchstens ein Vielfaches der mittleren Abmessung dieser elementaren Bereiche darstellt, in wenigstens einigen der Segmente aufeinander folgende Grade der Dunkelfärbung erzeugt werden, welche durch ein Pixel des zu reproduzierenden Bildes bzw. durch wenigstens ein benachbartes Pixel in diesem zu reproduzierenden Bild in einer gegebenen Position definiert sind.

2. Verfahren nach Anspruch 1, wobei das Netz von Abschnitten Spalten entspricht.

3. Verfahren nach Anspruch 1 oder Anspruch 2, wobei die Erzeugung eines Grades der Dunkelfärbung mittels eines Lasers erfolgt.

4. Verfahren nach einem der Ansprüche 1 bis 3, wobei die Erzeugung eines Grades der Dunkelfärbung in einem elementaren Bereich durch Dunkelfärbung dieses gesamten Bereichs mit dem besagten Grad der Dunkelfärbung bewirkt wird.

5. Verfahren nach einem der Ansprüche 1 bis 3, wobei die Erzeugung eines Grades der Dunkelfärbung in einem elementaren Bereich durch Dunkelfärbung, mit einem vorbestimmten Grad, eines dem Verhältnis zwischen dem gewünschten Grad der Dunkelfärbung und diesem vorbestimmten Grad entsprechenden Anteils der Fläche dieses elementaren Bereichs bewirkt wird.

6. Verfahren nach einem der Ansprüche 1 bis 5, wobei jeder einfarbige Abschnitt wenigstens eine Breite und/oder eine Länge hat, die für eine Aufnahme mehrerer elementarer Bereiche geeignet ist.

7. Verfahren nach einem der Ansprüche 1 bis 6, wobei in jedem der Segmente quer durch die einfarbigen Abschnitte aufeinander folgende Grade der Dunkelfärbung erzeugt werden, welche durch ein Pixel des zu reproduzierenden Bildes bzw. durch wenigstens ein benachbartes Pixel in diesem zu reproduzierenden Bild in einer gegebenen Position definiert sind.

8. Verfahren nach einem der Ansprüche 1 bis 7, wobei das latente Bild unter einer durchsichtigen äußeren Schicht gebildet wird.

9. Verfahren nach einem der Ansprüche 1 bis 7, wobei das latente Bild zwischen einer durchsichtigen äußeren Schicht und einer durchsichtigen darunterliegenden Schicht gebildet wird, wobei sich diese zwei Schichten auf einer Schicht erstrecken, die ein visuelles Element trägt.

10. Verfahren nach einem der Ansprüche 1 bis 9, wobei jede Gruppe von einfarbigen Abschnitten drei Abschnitte, deren jeweilige Farben so gewählt sind, dass sie zusammen ermöglichen, jede mögliche Farbe für die Pixel des Personalisierungsbildes zu reproduzieren, und einen weißen Abschnitt aufweist.

11. Personalisiertes Identitätsdokument, welches durch das Verfahren nach einem der Ansprüche 1 bis 10 erhalten wird.

12. Personalisiertes Identitätsdokument, welches ein Netz von einfarbigen Abschnitten aufweist, die in einer Folge von Gruppen von identischen einfarbigen Abschnitten verteilt sind, und bei diesem Netz mehrere Segmente aufweist, die sich auf einer der Gruppen von einfarbigen Abschnitten erstrecken und von elementaren Bereichen gebildet werden, in welchen Grade der Dunkelfärbung erzeugt sind, um so das Aussehen des Netzes lokal zu verändern, um ein Personalisierungsbild erscheinen zu lassen, wobei jeder Grad der Dunkelfärbung aus mehreren möglichen Graden der Dunkelfärbung ausgewählt ist, wobei die Grade der Dunkelfärbung wenigstens einiger der Segmente quer durch einige der einfarbigen Abschnitte, die von diesen Segmenten durchquert werden, variieren.

13. Identitätsdokument nach Anspruch 11 oder Anspruch 12, wobei die Grade der Dunkelfärbung wenigstens einer Reihe von Segmenten so ausgelegt sind, dass die ersten elementaren Bereiche quer durch jeden einfarbigen Abschnitt eines Segments Grade der Dunkelfärbung aufweisen, die gleich denjenigen der zweiten elementaren Bereiche jedes einfarbigen Abschnitts eines benachbarten Segments sind.

## Claims

1. Method for visually customising an identity document comprising a latent image formed by an array of single-color portions distributed in a succession of groups of identical single-color portions, whereby, for each pixel of a customisation image to be formed on the latent image, a segment is defined that extends over one of said groups of single-color portions, each segment being formed by elementary zones in which a darkening can be generated with a level chosen from a plurality of possible darkening levels so as to locally alter the appearance of the array so as to reproduce, in this segment, said color of the pixel of the customisation image, **characterised in that**, the portions having a dimension representing, at most, a multiple of the average dimension of these elementary zones, there are generated, in at least some of the segments, successive darkening levels which are respectively defined by a pixel of the image to be reproduced and by at least one adjacent pixel in this image to be reproduced in a given position.

2. Method according to claim 1, wherein the array of portions corresponds to columns.

3. Method according to claim 1 or claim 2, wherein the generation of a darkening level is done by means of a laser.

4. Method according to any one of claims 1 to 3, wherein the generation of a darkening level in an elementary zone is performed by darkening all of this zone with said darkening level.

5. Method according to any one of claims 1 to 3, wherein the generation of a darkening level in an elementary zone is performed by darkening with a predetermined level of a fraction of the surface of this elementary zone corresponding to the ratio between the desired darkening level and said predetermined level.

6. Method according to any one of claims 1 to 5, wherein each single-color portion has at least a width and/or a length formed to receive a multiple of elementary zones.

7. Method according to any one of claims 1 to 6, wherein there are generated in each of the segments, through the single-color portions, successive darkening levels which are respectively defined by a pixel of the image to be reproduced and by at least one adjacent pixel in this image to be reproduced in a given position.

8. Method according to any one of claims 1 to 7, wherein the latent image is formed under a transparent outer layer.

9. Method according to any one of claims 1 to 7, wherein the latent image is formed between a transparent outer layer and a transparent underlying layer, these two layers extending over a layer bearing a visual element.

10. Method according to any one of claims 1 to 9, wherein each group of single-color portions comprises three portions of which the respective colors are chosen so as to make it possible, jointly, to reproduce each possible color for the pixels of the customisation image, and a white portion.

11. Customised identity document obtained by the method according to any one of claims 1 to 10.

12. Customised identity document comprising an array of single-color portions distributed in a succession of groups of identical single-color portions, and comprising, near this array, a plurality of segments extending over one of said groups of single-color portions by being formed by elementary zones in which darkening levels are generated so as to locally alter the appearance of the array so as to show a customisation image, each darkening level being chosen from a plurality of possible darkening levels, the darkening levels of at least some of the segments varying through some of the single-color portions passed through by these segments.

13. Identity document according to claim 11 or claim 12, in which the darkening levels of at least one series of segments are such that the first elementary zones through each single-color portion of a segment have darkening levels equal to those of the second elementary zones of each single-color portion of an adjacent segment.
